# EUROPÄISCHE PATENTSCHRIFT

(11) **EP 0 501 001 B1**
(45) Veröffentlichungstag und Bekanntmachung des Hinweises auf die Patenterteilung: **19.04.1995**
(21) Anmeldenummer: 91112037.6
(22) Anmeldetag: 18.07.1991
(51) Int. Cl.: B65D 67/00, B65D 65/46, D04D 7/10

(54) **Fertigschleife zur Bildung einer Zierschleife**
Ready-made loop to form a decorative bow
Boucle tout fait pour la fabrication d'un noeud décoratif

(30) Priorität: 22.01.1991 DE 9100705 U; 11.04.1991 DE 9104430 U
(43) Veröffentlichungstag der Anmeldung: 02.09.1992
(73) Patentinhaber: LANDSBERGER BANDWEBEREI GMBH & CO. KG, D-86899 Landsberg (DE)
(72) Erfinder: Hackenberg, Bernhard, D-80469 München (DE)
(74) Vertreter: Laufhütte, Dieter, Dr.-Ing.

(56) Entgegenhaltungen:
- DE-A- 2 212 395
- DE-A- 2 921 674
- DE-U- 9 005 266
- DE-U- 9 013 653
- GB-A- 2 219 972
- US-A- 4 634 612

## Beschreibung

Die Erfindung betrifft eine Fertigschleife aus flexiblem Material gemäß dem Oberbegriff des Anspruchs 1.

Fertigschleifen sind an sich schon bekannt und dienen zu Dekorationszwecken, beispielsweise beim Verpacken von Geschenken. Die Schleifen weisen den Vorteil auf, daß sie zur Lagerhaltung und zum Transport als mehrlagiges Band vorliegen und ohne große Schwierigkeiten zu einer sehr dekorativen, mehrere Schlaufen aufweisenden Schleife umgewandelt werden können. Hierzu braucht die Schleife nur am freien Ende des mindestens einen Bandes festgehalten werden, während die ringförmigen Klammern in Richtung zum Endteil unter Bildung der Schlaufen zusammengeschoben werden. Diese vorbekannten Fertigschleifen bestehen in der Regel vollständig aus Kunststoff und in überwiegender Anzahl aus Polypropylen. Hierdurch bedingt, kann die Verbindung am Endteil beim Herstellen der Fertigschleifen durch einfaches Verschweißen der übereinanderliegenden bandförmigen Streifen bzw. Bänder mittels zusammengefahrener Schweißbacken erfolgen.

Unter dem Gesichtspunkt der Umweltverträglichkeit wird allerdings in zunehmendem Maß die Anforderung gestellt, Produkte aus Vollkunststoff durch umweltverträglichere Materialien zu ersetzen. Dies hängt in erster Linie damit zusammen, daß die Kunststoffgegenstände, falls sie nach Gebrauch auf der Abfalldeponie endgelagert werden, Probleme bereiten.

Aus der GB-A-2 219 972 ist eine gattungsgemäße Fertigschleife bereits bekannt, die aus Papier bestehen kann. Bei dieser Fertigschleife sind die bandförmigen Schleifen am Ende dadurch zusammengehalten, daß sie in diesem Bereich einstückig sind und durch Umfalzen eines Bandes um eine Knicklinie gebildet sind. Die maschinelle Fertigung dieser vorbekannten Fertigschleifen ist umständlich und aufwendig.

Aufgabe der vorliegenden Erfindung ist es daher, eine gattungsgemäße Fertigschleife derart weiterzubilden, daß sie in einfacher Art und Weise maschinell herstellbar ist.

Erfindungsgemäß wird diese Aufgabe durch das kennzeichnende Merkmal des Anspruchs 1 gelöst. Demnach werden die bandförmigen Streifen aus Papier zusammen mit dem mindestens einen weiteren Band im Endteil mittels mindestens eines Klammerelementes verbunden.

Bei der erfindungsgemäßen Fertigschleife wird das umweltverträgliche Material Papier zur Bildung der das Aussehen der Fertigschleife prägenden Bänder bzw. Schlaufen eingesetzt, ohne daß die bandförmigen Schleifen im Bereich der Schlaufenradien knicken und dadurch unansehnlich werden.

Gemäß einer Ausgestaltung der erfindungsgemäßen Lösung sind zwischen dem bandförmigen Streifen zwei vergleichsweise schmalere Bänder vorgesehen.

Das bzw. die Bänder können aus einem umweltverträglichen Textil, vorzugsweise Baumwolle, bestehen. Alternativ dazu können sie auch aus kunststoffbeschichteten Papierstreifen bestehen, wie sie beispielsweise in der Druckschriff DE-U-90 06 441 beschrieben sind. Bei Vorsehen dieser kunststoffbeschichteten Papierstreifen besteht der Vorteil, daß diese kräuselbar sind. Dadurch können nach Bilden der Fertigschleife durch Zusammenschieben der ringförmigen Klammern die verbleibenden Bänder durch Abziehen über eine scharfe Schneide gekräuselt werden, was die Dekorationswirkung noch weiter steigert.

Die bandförmigen Streifen, die die Schlaufen bilden, können mit umweltverträglichen Wasserfarben bedruckt sein. Vorzugsweise kann Recycling-Papier zur Anwendung kommen.

Weitere Einzelheiten und Vorteile der Erfindung ergeben sich aus der Beschreibung des in der Zeichnung dargestellten Ausführungsbeispiels. Es zeigen:
- Figur 1:: eine erfindungsgemäße Fertigschleife in Draufsicht und
- Figur 2:: eine erfindungsgemäße Fertigschleife im Längsschnitt.

Die in den Figuren 1 und 2 im auseinandergezogenen Zustand dargestellte Fertigschleife 10 besteht aus zwei bandförmigen Streifen 12 und 14, die aus Recycling-Papier hergestellt sind. Dieses Recycling-Papier ist mit umweltverträglichen Wasserfarben bedruckt. In bestimmten Abständen sind in den bandförmigen Streifen 12 und 14 beidseitige Einkerbungen 15 vorgesehen, wodurch einerseits ein Endteil 16, des weiteren mehrere Schlaufenbereiche 18 und zusätzlich Enden 17 entstehen, die durch die aufgrund der Einkerbungen gebildeten schmaleren Stege miteinander verbunden werden. Zwischen den bandförmigen Streifen 12 und 14 verlaufen gefärbte Baumwollbänder 20, deren Breite ungefähr der Breite der durch die Einkerbungen 15 gebildeten Stege in den bandförmigen Streifen 12 und 14 entspricht. Sowohl die bandförmigen Streifen 12 und 14, wie auch die Bänder 20 sind im Bereich des Endteils durch eine Metallklammer 22 fest miteinander verbunden. Im Bereich der Einkerbungen 15 sind die verbliebenen Stege der bandförmigen Streifen 12 und 14, sowie die zwischen den bandförmigen Streifen 12 und 14 liegenden Bänder mittels nahezu ringförmiger Klammern 19 lose zusammengefaßt.

Durch Zusammenschieben dieser ringförmigen Klammern 19 entlang der Bänder 20 in Pfeilrichtung A bilden die mehreren hintereinander angeordneten Schlaufenbereiche 18 die dekorativen Schlaufen der Fertigschleife 10 aus.

In den Figuren 1 und 2 ist aufgrund des Schnitts jeweils nur ein Schlaufenbereich 18 der bandförmigen Streifen 12 und 14 dargestellt. Selbstverständlich werden aber je nach Formung der Fertigschleife 10 eine Mehrzahl von Schlaufenbereichen hintereinander angeordnet. Sehr dekorative und voluminöse Fertigschleifen lassen sich beispielsweise schon bei Hintereinanderanordnung von ca. 10 und mehr Schlaufenbereichen erzielen. Die freien Enden 17 ragen bei der zusammengeschobenen Fertigschleife nach unten heraus und erwecken zusätzlich den Anschein der freien Enden einer echt gebundenen Schleife. Die eingefärbten,aus Baumwolle bestehenden Bänder 20 eignen sich gleichzeitig zum Verschnüren eines Pakets.

## Patentansprüche

1. Fertigschleife aus flexiblem Material
bestehend aus zwei bandförmigen Streifen (12, 14) aus Papier, die unter Bildung eines Endteils (16) und mehrerer Schlaufenbereiche (18) Einkerbungen (15) aufweisen,
und mindestens einem zwischen den Streifen angeordneten Band (20),
wobei die bandförmigen Streifen (12, 14) und das Band (20) im Endteil (16) fest miteinander verbunden und im Bereich der Einkerbungen (15) mittels einer nahezu ringförmigen Klammer (19) lose zusammengefaßt sind,
**dadurch gekennzeichnet,**
daß die bandförmigen Streifen (12, 14) zusammen mit dem mindestens einen Band (20) im Endteil (16) mittels mindestens eines Klammerelementes (22) verbunden sind.

2. Fertigschleife nach Anspruch 1, dadurch gekennzeichnet, daß zwei Bänder (20) vorgesehen sind.

3. Fertigschleife nach Anspruch 1 oder 2, dadurch gekennzeichnet, daß das mindestens eine Band (20) aus Textil, vorzugsweise Baumwolle, besteht.

4. Fertigschleife nach Anspruch 1 oder 2, dadurch gekennzeichnet, daß das mindestens eine Band (20) aus einem kunststoffbeschichteten Papierstreifen besteht.

5. Fertigschleife nach einem der Ansprüche 1 bis 4, dadurch gekennteichnet, daß die bandförmigen Streifen mit Wasserfarben bedruckt sind.

6. Fertigschleife nach einem der Ansprüche 1 bis 5, dadurch gekennzeichnet, daß die bandförmigen Streifen (12, 14) und gegebenenfalls das Band (20) aus Recycling-Papier bestehen.

## Claims

1. Ready-made loop made of flexible material
comprising two band-like strips (12, 14) made of paper which have notches (15) and form an end section (16) and a plurality of loop areas (15),
and at least one band (20) located between the strips,
where said band-like strips (12, 14) and said band (20) are permanently joined in the end section (16) and loosely joined in the area of the notches (15) by means of an approximately annular buckle (19),
**characterised therein**
that the band-like strips (12, 14) are joined with the band or bands (20) in the end section (16) by means of at least one buckle device (22).

2. Ready-made loop as claimed in Claim 1, characterised therein that two bands (20) are provided.

3. Ready-made loop as claimed in Claims 1 or 2, characterised therein that the band or bands (20) are formed of a textile material, preferably cotton.

4. Ready-made loop as claimed in Claims 1 or 2, characterised therein that the band or bands (20) are formed of a plastic-coated paper strip.

5. Ready-made loop as claimed in any one of the preceding Claims 1 to 4, characterised therein that the band-like strips are printed with water-colours.

6. Ready-made loop as claimed in any one of the preceding Claims 1 to 5, characterised therein that the band-like strips (12, 14) and, if appropriate, the band (20) are made of recycled paper.

## Revendications

1. Boucle toute faite en matériau souple, consistant en deux bandes (12, 14) de papier en forme de ruban, qui en formant une partie d'extrémité (16) et plusieurs sections de boucle (18) présente des encoches (15) et au moins un ruban (20) disposé entre les bandes,
les bandes (12, 14) en forme de ruban et le ruban (20) étant fermement liés entre eux dans la partie d'extrémité (16), et dans la zone des encoches (15) ils sont reliés souplement au moyen d'une pince (19) presque annulaire
caractérisée en ce que
les bandes (12, 14) en forme de ruban sont reliées moyennant au moins un élément de pince (22) avec au moins le ruban (20) dans la partie d'extrémité (16).

2. Boucle toute faite selon la revendication 1, caractérisée en ce que deux rubans (20) sont prévus.

3. Boucle toute faite selon les revendications 1 ou 2, caractérisée en ce qu'au moins le ruban (20) consiste en matière textile, de préférence en coton.

4. Bouche toute faite selon les revendications 1 ou 2, caractérisée en ce qu'au moins le ruban (20) consiste en un ruban de papier revêtu de plastique.

5. Boucle toute faite selon l'une quelconque des revendications 1 à 4, caractérisée en ce que les bandes en forme de ruban sont imprimées de couleurs à l'eau.

6. Boucle toute faite selon l'une quelconque des revendications 1 à 5, caractérisée en ce que les bandes (12, 14) en forme de ruban et le cas échéant le ruban (20) consistent en papier de recyclage.
